# FASCICULE DE BREVET EUROPEEN

(11) **EP 0 493 190 B1**
(45) Date de publication et mention de la délivrance du brevet: **24.01.1996**
(21) Numéro de dépôt: 91403422.8
(22) Date de dépôt: 17.12.1991
(51) Int. Cl.: H01Q 9/04

(54) **Antenne hyperfréquence de type pavé**
Schichtartig aufgebaute Mikrowellen-Streifenleitungsantenne
Stacked microstrip microwave antenna

(30) Priorité: 27.12.1990 FR 9016328
(43) Date de publication de la demande: 01.07.1992
(73) Titulaire: THOMSON-CSF, F-75008 Paris (FR)
(72) Inventeur: Delestre, Xavier, F-92045 Paris la Défense (FR)
(74) Mandataire: Chaverneff, Vladimir

(56) Documents cités:
- US-A- 4 089 003
- US-A- 4 410 891
- PATENT ABSTRACTS OF JAPAN vol. 7, no. 107 (E- 174)(1252), 11 mai 1983; & JP - A - 58029203 (NIPPON DENSHIN DENWA KOSHA) 21.02.1983
- IEEE SYMPOSIUM DIGEST ANT. AND PROP. vol. 2, 26-30 juin 1989, page 628-631, San José, CA, US; S. ASSAILLY et al.: "Low Cost Stacked Circular Polarized Microstrip Antenna"

## Description

La présente invention se rapporte aux antennes hyperfréquences de type pavé.

Les antennes imprimées sur un substrat diélectrique, dites de type "pavé" ("Patch" en terminologie anglo-saxonne), sont couramment utilisées dans le domaine des hyperfréquences. Une double excitation de ces pavés au moyen de deux entrées distinctes permet d'émettre deux types de rayonnement différents avec le même élément rayonnant. Généralement, les signaux envoyés sur les deux entrées génèrent chacun un rayonnement à polarisation linéaire, les deux polarisations produites étant orthogonales entre elles (par exemple l'une verticale et l'autre horizontale). Une répartition appropriée des amplitudes et phases de ces deux signaux permet également d'obtenir un rayonnement en polarisation circulaire.

L'isolation en hyperfréquences des deux entrées dépend essentiellement de la forme géométrique du pavé (conducteur métallique imprimé) auquel ces entrées sont reliées (reliées galvaniquement ou par couplage).

Dans le cas des antennes réseau à balayage électronique, il est difficile d'alimenter les éléments rayonnants du réseau lorsque ces éléments possèdent chacun deux entrées. Il faut en effet utiliser une double distribution d'énergie hyperfréquence. On peut aussi commuter le type de rayonnement de ces antennes. Il est alors nécessaire d'alimenter chaque élément rayonnant à travers un commutateur à une entrée et deux sorties, ces sorties étant reliées aux entrées de l'élément rayonnant. Suivant l'état d'un signal de commande électrique et le type de commutateur utilisé, le rayonnement obtenu peut être soit à polarisation linéaire (horizontale ou verticale), soit à polarisation circulaire (gauche ou droite).

Dans le cas des antennes réseau à balayage électronique, les dimensions extérieures des éléments rayonnants utilisés doivent être inférieures à celles de la maille du réseau. Cette contrainte impose une attaque transversale des éléments rayonnants, ce qui permet de limiter leur encombrement. On utilise à cet effet des lignes coaxiales dont les conducteurs centraux sont reliés électriquement au pavé métallique. Les deux entrées de l'élément rayonnant ne sont donc pas isolées entre elles en courant continu.

Les commutateurs connus permettant de passer d'un rayonnement à polarisation linéaire à un rayonnement à polarisation circulaire, et réciproquement, comportent une ou plusieurs diodes connectées directement entre les deux sorties de ces commutateurs. Ces commutateurs ne peuvent fonctionner qu'à condition que leurs deux sorties soient mutuellement isolées en courant continu. Cette condition n'est pas remplie lorsque ces sorties sont reliées aux deux entrées d'une antenne pavé de l'art antérieur.

Une solution connue, simple, plus coûteuse, consiste à insérer un condensateur en série entre une des sorties du commutateur et une des entrées de l'élément rayonnant. Ce condensateur, qui permet l'isolation en courant continu, doit présenter une impédance négligeable en hyperfréquences.

Les éléments rayonnants connus de type "pavé" à double polarisation comportent deux entrées connectées directement à un unique conducteur métallique gravé sur un substrat diélectrique. Ce conducteur, appelé "pavé source", est généralement de forme carrée ou circulaire, afin de permettre un rayonnement identique selon les deux polarisations. Pour élargir la bande de fonctionnement des éléments rayonnants, on peut disposer au-dessus du pavé source un ou plusieurs autres pavés couplés de manière électromagnétique et supportés par un matériau isolant.

Afin de réaliser un élément rayonnant bipolarisé à deux entrées isolées en courant continu, on pourrait remplacer l'élément unique par deux éléments rayonnants monopolarisation indépendants et émettant suivant des polarisations orthogonales entre elles. Cette solution n'est en général pas applicable pour des raisons d'encombrement.

On connaît d'après le document US-A-4 089 003 une antenne hyperfréquences à pavés circulaires superposés, le pavé inférieur étant plus grand que le supérieur, cette antenne fonctionnant ainsi à deux fréquences différentes.

La présente invention a pour objet un élément rayonnant selon la revendication 1, bipolarisé à deux entrées isolées en courant continu, sans nécessiter de condensateurs d'isolation, et présentant l'encombrement le plus faible possible.

L'élément rayonnant conforme à l'invention, du type "pavé" à éléments imprimés sur un substrat diélectrique, comporte au moins deux pavés superposés, isolés entre eux par une couche d'air ou de matériau diélectrique, au moins le pavé inférieur ayant deux côtés opposés concaves, le pavé inférieur étant imprimé sur la face supérieure d'un substrat diélectrique dont la face inférieure est métallisée, le milieu d'un côté rectiligne de chacun des deux premiers pavés étant relié à une ligne d'alimentation, la ligned'alimentation du pavé supérieur passant près d'un côté concave du pavé inférieur. Les deux côtés opposés concaves du pavé inférieur sont sensiblement parallèles au champ électrique rayonné (par le pavé inférieur). Cette disposition est la seule qui permette le passage de la ligne d'alimentation du pavé supérieur sans traverser le pavé inférieur.

L'invention sera mieux comprise à la lecture de la description détaillée de plusieurs modes de réalisation, pris à titres d'exemples non limitatifs, illustrés par le dessin annexé, sur lequel :
- la figure 1 est une vue simplifiée en perspective d'un élément rayonnant bipolarisé selon l'art antérieur ;
- la figure 2 est une vue simplifiée en perspective d'un élément rayonnant bipolarisé selon la présente invention, et
- les figures 3 à 5 sont des vues en plan de différents modes de réalisation de pavés conformes à l'invention.

L'élément rayonnant bipolarisé 1 représenté en figure 1 comporte un substrat diélectrique 2 dont la face inférieure est métallisée en presque totalité. Sur la face supérieure, également métallisée, du substrat 2, on grave un ou plusieurs pavés 3, par exemple de forme carrée. Au droit des milieux 4 et 5 de deux côtés du carré 3, on perce dans le substrat 2 et sa métallisation des trous pour le passage des âmes de conducteurs coaxiaux 6, 7 d'alimentation du pavé 3. Le conducteur 6 correspond par exemple à la polarisation verticale, et le conducteur 7 à la polarisation horizontale. Comme précisé ci-dessus, un tel élément rayonnant nécessite l'emploi de condensateurs d'isolation galvanique entre le commutateur de polarisation et cet élément.

L'élément rayonnant 8, conforme à l'invention et représenté en figure 2 comprend essentiellement un premier substrat diélectrique de support 9. La face inférieure 10 du substrat 9 (telle que vue sur le dessin, en fait la face opposée à la face rayonnante) est métallisée. La face supérieure du substrat 9 est métallisée, puis gravée. On y grave un ou plusieurs pavés (plusieurs pour obtenir un réseau). Sur le dessin, on a représenté un seul tel pavé, référencé 11. Ce pavé 11 a une forme générale de carré, mais deux de ses côtés opposés 12, 13 sont légèrement concaves (flèche F égale environ 10 à 20% de la longueur du côté du carré, voir figure 3). Ces deux côtés (ou plus exactement les côtés correspondants du carré d'origine) sont parallèles au champ électrique rayonné par l'élément. Sur la face supérieure (celle sur laquelle est formé le pavé 11) du substrat 9, on fixe, par exemple par collage, un diélectrique solide 14 dont l'épaisseur est inférieure à celle du substrat 9 (par exemple 5 à 10 fois plus faible). La face supérieure du diélectrique 14 est d'abord métallisée, puis gravée pour y former un (ou plusieurs dans le cas d'un réseau) élément(s) rayonnant(s) 15 de mêmes forme et dimensions que celles de l'élément 11. Le centre de l'élément 15 est en vis-à-vis de celui de l'élément 15, mais ces éléments sont décalés de 90° en rotation l'un par rapport à l'autre c'est-à-dire qu'un côté concave de l'un est en vis-à-vis d'un côté rectiligne de l'autre.

Au droit du milieu 16 d'un côté rectiligne de l'élément 11, on pratique dans le substrat 9 et sa métallisation un trou pour y faire passer l'âme 17 d'un conducteur coaxial d'alimentation 18. Au droit du milieu 19 d'un côté rectiligne de l'élément 15, on pratique dans le diélectrique 14, le substrat 9 et sa métallisation 10 un trou pour y faire passer l'âme 20 d'un conducteur coaxial 21 d'alimentation de l'élément 15. Etant donné que le point 19 se trouve au-dessus d'une zone de la surface supérieure du substrat 9 ne comportant pas de métallisation (grâce à la concavité du côté correspondant de l'élément 11) le trou pour le passage de l'âme du conducteur 21) peut être pratiqué tangentiellement au point 19 (et perpendiculairement à la surface du diélectrique 14 et du substrat 9) sans qu'il y ait de risque de contact entre cette âme et l'élément 11. Ainsi, l'encombrement, dans un plan perpendiculaire à la direction de propagation du rayonnement de l'élément rayonnant, est le plus faible possible, ce qui peut permettre de former un réseau le plus dense possible.

Les éléments 11 et 15 ont été représentés en plan sur la figure 3. Au lieu de leur conférer des faces circulaires concaves, on peut conformer deux de leurs faces opposées concaves par exemple en "V" comme représenté en figure 4 ou en trapèze comme représenté en figure 5. Ces formes ne sont toutefois pas limitatives. D'autres formes peuvent être adoptées, si l'on respecte une condition importante, qui est de supprimer suffisamment de matière dans au moins un côté du pavé inférieur pour laisser passer l'âme du conducteur d'alimentation du pavé supérieur sans que cela augmente l'encombrement dans des directions perpendiculaires à la direction de propagation du rayonnement de l'élément rayonnant.

Selon une variante de l'invention, le diélectrique 14 peut être remplacé par une couche d'air. Dans ce cas, le pavé supérieur peut être réalisé selon la technique du triplaque suspendu. La pavé supérieur est formé sur une mince feuille de support qui est fixée sur des petits pavés en matériau isolant.

La couche diélectrique 14 ne recouvre pas nécessairement la totalité de la face supérieure du substrat 9. Elle peut, par exemple, comporter des évidements au droit des côtés concaves de l'élément 15. On peut ainsi avoir facilement accès aux côtés rectilignes de l'élément 11, et en particulier à son point d'alimentation 16.

De la même façon que pour un pavé source de l'art antérieur, on peut obtenir, pour l'élément de l'invention, un élargissement de la bande passante en disposant d'autres éléments, non alimentés et excités par couplage électromagnétique, au dessus de l'élément supérieur 15. Ces éléments peuvent être carrés ou presque carrés et avoir deux côtés opposés concaves, de dimensions égales ou inférieures à celles des pavés 15. Ces éléments supplémentaires peuvent aussi avoir des formes différentes de celles du pavé 15.

L'élément rayonnant de l'invention présente les avantages suivants, en plus de sa simplicité de réalisation :
- une isolation en courant continu de ses deux entrées ;
- une bonne accessibilité des points d'alimentation (16, 19) de ses deux pavés rayonnants ;
- les positions des deux éléments 11, 15 sont confondues du point de vue de leur rayonnement hyperfréquences ;
- un coefficient de réflexion d'amplitude comparable à l'entrée des deux éléments ;
- un découplage hyperfréquence important entre les entrées des deux éléments ;
- des performances similaires à celles de l'élément rayonnant d'origine, et notamment une conservation de la symétrie.

L'élément rayonnant de l'invention peut être mis en oeuvre dans des applications telles que des antennes mono- ou multi-éléments, actives ou passives, pouvant fonctionner en polarisations linéaire et/ou circulaire, éventuellement commutables. Les pavés de cet élément rayonnant peuvent également être alimentés par d'autres types de lignes, par exemple des lignes en microruban ("microstrip").

## Revendications

1. Elément rayonnant hyperfréquences du type "pavé" imprimé sur un substrat diélectrique, caractérisé par le fait qu'il comporte au moins deux pavés superposés (11, 15), isolés entre eux, chacun des deux pavés émettant selon une polarisation orthogonale à celle de l'autre, au moins le pavé inférieur (11) ayant deux côtés opposés concaves, le pavé inférieur étant imprimé sur la face supérieure d'un substrat diélectrique dont la face inférieure est métallisée, le milieu d'un côté rectiligne de chacun des deux premiers pavés (11, 15) étant relié à la ligne d'alimentation (18, 21) propre audit pavé.

2. Elément rayonnant selon la revendication 1, caractérisé par le fait que les deux pavés sont isolés entre eux par une couche de matériau diélectrique (14).

3. Elément rayonnant selon la revendication 1, caractérisé par le fait que les deux pavés sont isolés entre eux par une couche d'air.

4. Elément rayonnant selon l'une des revendications précédentes, dont les pavés sont alimentés par des lignes coaxiales, caractérisé par le fait que la ligne d'alimentation du pavé supérieur (15) passe prés d'un côté concave du pavé inférieur.

5. Elément rayonnant selon l'une des revendications précédentes, caractérisé par le fait que les deux premiers pavés sont décalés de 90° en rotation l'un par rapport à l'autre.

6. Antenne hyperfréquences, caractérisée par le fait qu'elle comporte au moins un élément selon l'une des revendications précédentes.

7. Antenne selon la revendication 6 , caractérisée par le fait qu'elle est active.

8. Antenne selon la revendication 6, caractérisée par le fait qu'elle est passive.

9. Antenne selon l'une des revendications 6 à 8, caractérisée par le fait que les signaux envoyés aux deux premiers pavés de chaque élément sont tels qu'elle génère un rayonnement à polarisation linéaire.

10. Antenne selon l'une des revendications 6 à 9, caractérisée par le fait que les phases et amplitudes des signaux envoyés aux deux premiers pavés de chaque élément sont telles qu'elle génère un rayonnement en polarisation circulaire.

## Claims

1. Microwave radiating element of the "patch" type printed on a dielectric substrate, characterized in that it includes at least two superposed patches (11, 15) which are insulated from each other, each of the two patches emitting with a polarization orthogonal to that of the other, at least the lower patch (11) having two concave opposite sides, the lower patch being printed on the upper face of a dielectric substrate, the lower face of which is metallized, the middle of a straight side of each of the two first patches (11, 15) being connected to the feed line (18, 21) belonging to the said patch.

2. Radiating element according to Claim 1, characterized in that the two patches are insulated from each other by a layer of dielectric material (14).

3. Radiating element according to Claim 1, characterized in that the two patches are insulated from each other by a layer of air.

4. Radiating element according to any one of the preceding claims, the patches of which are fed by coaxial lines, characterized in that the feed line of the upper patch (15) passes close to a concave side of the lower patch.

5. Radiating element according to one of the preceding claims, characterized in that the two first patches are offset by 90° in rotation relative to each other.

6. Microwave antenna characterized in that it includes at least one element according to one of the preceding claims.

7. Antenna according to Claim 6, characterized in that it is active.

8. Antenna according to Claim 6, characterized in that it is passive.

9. Antenna according to one of Claims 6 to 8, characterized in that the signals sent to the two first patches of each element are such that it generates a linearly polarized radiation.

10. Antenna according to one of Claims 6 to 9, characterized in that the phases and amplitudes of the signals sent to the two first patches of each element are such that it generates a circularly polarized radiation.

## Patentansprüche

1. Strahlendes Mikrowellenelement vom "Patch"-Typ, das auf ein dielektrisches Substrat aufgedruckt ist, dadurch gekennzeichnet, daß es mindestens zwei übereinanderliegende Flekken (11, 15) besitzt, die gegeneinander isoliert sind und je gemäß einer von zwei zueinander orthogonalen Polarisationen senden, wobei mindestens der untere Fleck (11) zwei einander gegenüberliegende konkave Seiten besitzt und der untere Fleck auf die Oberseite eines dielektrischen Substrats aufgedruckt ist, dessen Unterseite metallbeschichtet ist, und daß die Mitte einer geradlinigen Seite jedes der beiden ersten Flecken (11, 15) an die ihm zugeordnete Speiseleitung (18, 21) angeschlossen ist,

2. Strahlendes Element nach Anspruch 1, dadurch gekennzeichnet, daß die beiden Flecken durch eine Schicht eines dielektrischen Materials (14) gegeneinander isoliert sind.

3. Strahlendes Element nach Anspruch 1, dadurch gekennzeichnet, daß die beiden Flecken durch eine Luftschicht gegeneinander isoliert sind.

4. Strahlendes Element nach einem der vorhergehenden Ansprüche, bei dem die Flecken durch koaxiale Leitungen gespeist werden, dadurch gekennzeichnet, daß die Speiseleitung des oberen Flecks (15) in der Nähe einer konkaven Seite des unteren Flecks verläuft.

5. Strahlendes Element nach einem der vorhergehenden Ansprüche, dadurch gekennzeichnet, daß die beiden ersten Flecken um 90° gegeneinander gedreht sind.

6. Mikrowellenantenne, dadurch gekennzeichnet, daß sie mindestens ein Element nach einem der vorhergehenden Ansprüche enthält.

7. Antenne nach Anspruch 6, dadurch gekennzeichnet, daß es sich um eine aktive Antenne handelt.

8. Antenne nach Anspruch 6, dadurch gekennzeichnet, daß es sich um eine passive Antenne handelt.

9. Antenne nach einem der Ansprüche 6 bis 8, dadurch gekennzeichnet, daß die an die beiden ersten Flecken jedes Elements angelegten Signale so gewählt sind, daß sich eine Strahlung mit linearer Polarisation ergibt.

10. Antenne nach einem der Ansprüche 6 bis 9, dadurch gekennzeichnet, daß die Phasen und Amplituden der an die beiden ersten Flecken jedes Elements angelegten Signale so gewählt sind, daß sich eine Strahlung mit Zirkularpolarisation ergibt.
